# EUROPÄISCHE PATENTSCHRIFT

(11) **EP 0 440 883 B1**
(45) Veröffentlichungstag und Bekanntmachung des Hinweises auf die Patenterteilung: **04.08.1993**
(21) Anmeldenummer: 90120029.5
(22) Anmeldetag: 19.10.1990
(51) Int. Cl.: A62C 3/00

(54) **Brandlöscheinrichtung für ein Regallager**
Firefighting apparatus for shelving units
Appareil d'extinction de feu pour un magasin de stockage

(30) Priorität: 08.02.1990 DE 4003777
(43) Veröffentlichungstag der Anmeldung: 14.08.1991
(73) Patentinhaber: HANNOVER SICHERHEITSTECHNIK GMBH, D-30659 Hannover (DE)
(72) Erfinder: Heinemann, Jan, Dipl.-Ing., W-3007 Gehrden (DE)
(74) Vertreter: Leine, Sigurd, Dipl.-Ing.

(56) Entgegenhaltungen:
- EP-A- 0 041 176
- EP-A- 0 098 235
- GB-A- 1 286 607
- US-A- 4 729 434

## Beschreibung

Die Erfindung betrifft eine Brandlöscheinrichtung der im Oberbegriff des Patentanspruchs 1 genannten Art für ein Regallager.

Für Regallager ist es bekannt, den Brandort selbsttätig ortsabhängig festzustellen und bei Eintreffen eines Brandsignals eine Löscheinrichtung automatisch und ortsabhängig auszulösen. Eine bekannte Brandlöscheinrichtung dieser Art ist eine Sprinkleranlage, bei der im Brandfalle unmittelbar am Brandort Wasser versprüht oder verspritzt wird. Eine solche Sprinkleranlage zeigt beispielsweise die GB-A-1.286.607. Bei derartigen Sprinkleranlagen ergeben sich jedoch häufig große Schäden durch das Löschwasser. Sie sind außerdem nicht in Tiefkühllagern anwendbar, weil dort die Zuführung von Löschwasser nicht möglich ist. In Tiefkühlregallagern war daher bisher lediglich eine personenbezogene Brandbekämpfung üblich. Diese hat aber den Nachteil einer unter Umständen sehr verspätet einsetzenden Brandbekämpfung. Eine personenbezogene Brandlöscheinrichtung, die in Verbindung mit einem Förderfahrzeug zur Einlagerung und Entnahme von Lagergut für ein Regallagerarbeitet, zeigt beispielsweise die EP-A-0 041 176.

Der Erfindung liegt die Aufgabe zugrunde, eine Brandlöscheinrichtung der betreffenden Art für ein Regallager zu schaffen, die automatisch arbeitet, einfach im Aufbau, zuverlässig im Einsatz, darüber hinaus auch insbesondere in Tiefkühlregallagerhäusern einsetzbar ist, und die vorstehend genannten Nachteile der bekannten Einrichtungen vermeidet.

Die der Erfindung zugrundeliegende Aufgabe wird durch die im Kennzeichen des Anspruchs 1 angegebene Lehre gelöst.

Der Erfindung liegt der Gedanke zugrunde, das Förderfahrzeug zur Brandbekämpfung einzusetzen. Dazu ist eine Löscheinheit vorgesehen, die genauso wie Lagergut an einem vorbestimmten Lagerplatz gelagert ist, also auch die entsprechenden Abmessungen hierzu hat. Im Brandfalle fährt das Lagerfahrzeug, gesteuert durch eine Steuereinheit, den Lagerplatz mit der Löscheinheit an, nimmt diese auf und fährt dann gesteuert zum Brandort, wo die Löscheinheit ausgelöst wird und der Löschvorgang erfolgt. Diese Löschung kann grundsätzlich mit beliebigen Löschmitteln erfolgen. Das bedeutet, daß bei Tiefkühlregallagern auch hierfür geeignete Löschmittel verwendet werden können, also z.B. Pulver, Gas (Halon) oder dergleichen.

Das Ansteuern des Brandortes kann in verschiedener Weise erfolgen. Eine Möglichkeit besteht in der Lehre des Anspruchs 2. Danach stellen die Mittel zum Feststellen des Brandes den Ort des Brandes fest. Sie geben dann ein entsprechendes Ortssignal an die Steuereinheit ab, die in Abhängigkeit davon das Förderfahrzeug unmittelbar an den Ort des Brandes steuert. Das Förderfahrzeug fährt also fremdgesteuert den Brandort an.

Eine andere Möglichkeit der Steuerung des Förderfahrzeuges im Brandfalle ist im Anspruch 3 angegeben. Danach wird das Förderfahrzeug im Brandfalle veranlaßt, einen vorgegebenen Weg abzufahren. An der Löscheinheit sind Feststellmittel vorgesehen, die in der Lage sind, einen Brand festzustellen und die dann das Fahrzeug anhalten und die Löscheinheit in Betrieb setzen. Es handelt sich also um eine Eigensteuerung.

Zur Durchführung dieser Eigensteuerung ist die Lehre des Anspruchs 4 anwendbar. Danach weisen die Feststellmittel eine Wärmefühlerkamera auf, die den Ort des Brandes relativ zum Fahrzeug feststellt und ein Ortssignal an die Steuereinheit abgibt, die in Abhängigkeit davon den Weg des Fahrzeugs zum Brandort bestimmt. Der Brandort kann somit weitgehend gezielt angefahren werden.

Eine andere Möglichkeit ist in Anspruch 5 angegeben. Danach liegen auf dem vorgegebenen Weg, über den das Förderfahrzeug im Brandfalle gesteuert wird, alle Lagerplätze oder doch so viele Lagerplätze, daß das Förderfahrzeug mit Sicherheit auf seinem Weg den Brandort überfährt. Die Feststellmittel setzen dann bei Erreichen des Brandortes das Förderfahrzeug still und schalten die Löscheinheit ein. Natürlich ist es möglich, die Lehre nach Anspruch 4 und Anspruch 5 gleichzeitig anzuwenden. Als vorgegebener Weg für das Förderfahrzeug ist beispielsweise ein spiralförmiger Weg zweckmäßig.

Eine zweckmäßige Weiterbildung ist in Anspruch 7 angegeben. Diese Lehre bezieht sich auf den Fall, daß sich im Brandfalle Lagergut auf dem Förderfahrzeug befindet, das eine unmittelbare Aufnahme der Löscheinheit ausschließt. Daher wird nach dieser Lehre das Löschfahrzeug zunächst freigemacht, indem es einen freien Lagerplatz ansteuert, dort das Lagergut absetzt und dann zu dem Lagerplatz mit der Löscheinheit weiterfährt.

Der Lagerplatz für die Löscheinheit befindet sich zweckmäßigerweise an einer tiefstmöglichen Stelle eines Regals und auch vorzugsweise seitlich am weitesten außen. An diesen Stellen ist die Beeinträchtigung durch einen Brand am unwahrscheinlichsten. Zusätzlich ist es zweckmäßig, den Lagerplatz für die Löscheinheit brandgeschützt auszubilden.

Die Erfindung soll nachfolgend an einem Ausführungsbeispiel näher erläutert werden.
- Fig. 1: zeigt ein Ausführungsbeispiel einer Löscheinheit zur Verwendung bei einer Brandlöscheinrichtung für ein Regallager,
- Fig. 2: zeigt einen Querschnitt durch ein Regallager mit einer Brandlöscheinrichtung,
- Fig. 3: zeigt einen Grundriß des Regallagers gemäß Fig. 2 und
- Fig. 4: zeigt schematisch eine Seitenansicht eines Regals des Regallagers gemäß den Fig. 2 und 3 mit einer Darstellung des Bewegungsweges des Förderfahrzeugs im Brandfalle.

Die in Fig. 1 gezeigte Löscheinheit hat die Form einer Palette 1, wie sie allgemein zum Lagern von Lagergut üblich ist. Auf der Palette 1 befindet sich ein Behälter 2 mit Löschmittel, ein Stahlrahmen 3, in dem sich Treibmittelflaschen 4 und 5 für das Löschmittel in dem Behälter 2 befinden. Auf dem Stahlrahmen 3 sind ein schwenkbarer Löschmonitor 6, eine Farbkamera 7 und eine Wärmefühlerkamera 8 angeordnet. Außerdem befindet sich auf der Palette eine Steckerleiste 9 mit Steckern, die bei Aufnahme der Palette 1 durch ein Förderfahrzeug in entsprechende Buchsen einer Buchsenleiste an dem Förderfahrzeug in Eingriff kommen und so eine elektrische Verbindung zum Anschluß der auf der Palette 1 befindlichen elektrischen Geräte 6, 7, 8 herstellen.

Fig. 2 zeigt ein Lagerhaus 10 mit Regalen 11, zwischen denen sich Gänge 12 befinden, in denen jeweils an einer vertikalen Führung 13 ein Förderfahrzeug 14 vertikal bewegbar ist. Die Führungen 13 sind außerdem im oberen Bereich an Schienen 15 und im unteren Bereich am Boden 16 horizontal in den Gängen 12 verfahrbar, so daß alle Lagerplätze 17 anfahrbar sind.

Am weitesten unten befindet sich in dem Regal 11 jeweils im Bereich eines Ganges 12 ein Lagerplatz 18 für eine Löscheinheit in Form einer Palette 1 gemäß Fig. 1. Aus Fig. 3 ist zu ersehen, daß sich dieser Lagerplatz 18 seitlich ganz außen befindet, dazu noch von den übrigen Regalplätzen 17 durch ein Treppenhaus 19 getrennt, so daß die Wahrscheinlichkeit minimal ist, daß der Lagerplatz 18 mit der Löscheinheit gemäß Fig. 1 im Brandfalle vor Aufnehmen durch das Förderfahrzeug 14 beeinträchtigt wird. Fig. 4 zeigt schematisch eine Seitenansicht eines Regals 11, in dem durch mit Pfeilen versehene Linien 20 ein spiralförmiger Fahrweg des Förderfahrzeugs 14 im Brandfalle zum Auffinden eines Brandortes dargestellt ist.

Im Brandfalle stellen nicht dargestellte Mittel zur Feststellung eines Brandes ortsabhängig den Brandort fest und geben ein Signal an das Förderfahrzeug 14, so daß dieses den Lagerplatz 18 mit der Palette 1 ansteuert und diese aufnimmt, wobei die Stecker der Steckerleiste 9 mit einer nicht dargestellten Steuereinheit verbunden werden. Das Förderfahrzeug 14 fährt dann gezielt aufgrund des Signals über den Brandort den Brandort an. Der genaue Ort des Brandes wird dabei zusätzlich durch die Wärmefühlerkamera 8 bestimmt. Zusätzlich kann eine visuelle Kontrolle durch die Farbkamera 7 erfolgen, falls eine Wachperson, z.B. ein Nachtwächter, den Brand beobachtet. Am Brandort wird das Förderfahrzeug stillgesetzt und der Löschmonitor 6 in Betrieb gesetzt.

## Patentansprüche

1. Brandlöscheinrichtung für ein Regallager, mit einem zwischen den Regalen horizontal und vertikal durch eine Steuereinrichtung gesteuert fahrnbares Förderfahrzeug zur Einlagerung und Entnahme von Lagergut, mit Mitteln zur Feststellung eines Brandes und mit Mitteln zum gezielten Löschen eines Brandes, **dadurch gekennzeichnet,** daß die Mittel zum gezielten Löschen eines Brandes eine in einem vorbestimmten Lagerplatz (18) eines Regals (11) anordbar, frei entnehmbare, unabhängig arbeitende Löscheinheit (1-9) aufweisen, daß die Steuereinheit für das Förderfahrzeug (14) mit den Mitteln (8) zur Feststellung eines Brandes verbunden ist und bei Eintreffen eines Brandsignals das Förderfahrzeug (14) so steuert, daß dieses zunächst den vorbestimmten Lagerplatz (18) für die Löscheinheit (1-9) anfährt, die Löscheinheit (1-9) aufnimmt und mit dieser den Brandort anfährt, und daß Mittel vorgesehen sind, die die Löscheinheit (1-9) bei Erreichen des Brandortes in Tätigkeit setzen.

2. Brandlöscheinrichtung nach Anspruch 1, **dadurch gekennzeichnet,** daß die Mittel zum Feststellen eines Brandes den Ort des Brandes feststellen und ein entsprechendes Ortssignal an die Steuereinheit abgeben, die das Förderfahrzeug (14) unmittelbar an den Ort des Brandes steuert.

3. Brandlöscheinrichtung nach Anspruch 1, **dadurch gekennzeichnet,** daß die Steuereinheit das Förderfahrzeug (14) bei Eintreffen eines Brandsignals über einen vorgegebenen Weg steuert, daß die Löscheinheit (1-9) Feststellmittel aufweist, die einen Brand feststellen, das Förderfahrzeug 4 anhalten und die auf ihm befindliche Löscheinheit (1-9) in Betrieb setzen.

4. Brandlöscheinrichtung nach Anspruch 3, **dadurch gekennzeichnet,** daß die Feststellmittel eine Wärmefühlerkamera (8) aufweisen, die den Ort des Brandes relativ zum Förderfahrzeug (14) feststellt und ein Ortssignal an die Steuereinheit abgibt, die in Abhängigkeit davon den Weg des Förderfahrzeugs (14) zum Brandort bestimmt.

5. Brandlöscheinrichtung nach Anspruch 3, **dadurch gekennzeichnet,** daß auf dem vorgegebenen Weg alle Lagerplätze (17) liegen.

6. Brandlöscheinrichtung nach Anspruch 5, **dadurch gekennzeichnet,** daß der vorgegebene Weg spiralförmig ist (Fig. 4).

7. Brandlöscheinrichtung nach Anspruch 1, **dadurch gekennzeichnet,** daß die Steuereinheit bei Eintreffen eines Brandsignals bei Anwesenheit von Lagergut auf dem Förderfahrzeug (14) dieses zu einem vorzugsweise auf dem Wege zum Brandort liegenden freien Lagerplatz steuert, dort das Lagergut ablegen läßt und dann weiter zum Brandort steuert.

8. Brandlöscheinrichtung nach Anspruch 1, **dadurch gekennzeichnet,** daß der vorbestimmte Lagerplatz (18) für die Löscheinheit ein tiefstmöglicher eines Regals (11) ist.

9. Brandlöscheinrichtung nach Anspruch 1, **dadurch gekennzeichnet,** daß der vorbestimmte Lagerplatz (18) für die Löscheinheit ein seitlich am weitesten außen liegender Lagerplatz ist.

10. Brandlöscheinrichtung nach Anspruch 1, **dadurch gekennzeichnet,** daß der vorbestimmte Lagerplatz (18) für die Löscheinheit (1-9) brandgeschützt ist.

## Claims

1. A fire-extinguishing equipment for a rack store having for the
placing in store and removal of storage material a delivery vehicle which mag be run horizontally and vertically between the racks under the control of a control equipment, and having means of detection of a fire and means of aimed extinction of a fire,
**characterized in that** the means of aimed extinction of a fire exhibit an extinguisher unit (1-9) which works independently and may be arranged in a predetermined storage space (18) in a rack (11) and freely removed from it, that the control unit for the delivery vehicle (14) is connected to the means (8) of detection of a fire and upon the occurrence of a fire signal so controls the delivery vehicle (14) that the latter runs first of all to the predetermined storage space (18) for the extinguisher unit (1-9), takes up the extinguisher unit (1-9) and runs with it to the place of the fire, and that means are provided which upon the place of the fire being reached, set the extinguisher unit (1-9) in action.

2. A fire-extinguishing equipment as in Claim 1,
**characterized in that** the means of detection of a fire establish the place of the fire and issue a corresponding location signal to the control unit which steers the delivery vehicle (14) directly to the place of the fire.

3. A fire-extinguishing equipment as in Claim 1,
**characterized in that** upon the occurrence of a fire signal the control unit steers the delivery vehicle along a predetermined path and that the extinguisher unit (1-9) exhibis means of detection which detect a fire, stop the delivery vehicle (14) and set the extinguisher unit (1-9) on it in operation.

4. A fire-extinguishing equipment as in Claim 3,
**characterized in that** the means of detection exhibit a heat-sensing camera (8) which establishes the place of the fire relatively to the delivery vehicle (14) and issues a location signal to the control unit which in dependence upon the said signal determines the path of the delivery vehicle (14) to the place of the fire.

5. A fire-extinguishing equipment as in Claim 3,
**characterized in that all of** the storage spaces (17) lie along the predetermined path.

6. A fire-extinguishing equipment as in Claim 5,
characterized in that the predetermined path is in the form of a spiral (Figure 4).

7. A fire-extinguishing equipment as in Claim 1,
characterized in that upon the occurrence of a fire signal, in the event of storage material being present upon the delivery vehicle (14) the control unit steers the latter to a free storage space which preferably lies on the path to the place of the fire, makes it deposit the storage material there and then steers it on to the place of the fire.

8. A fire-extinguishing equipment as in Claim 1,
characterized in that the predetermined storage place (18) for the extinguisher unit is one of the lowest possible in a rack (11).

9. A fire-extinguishing equipment as in Claim 1,
characterized in that the predetermined storage place (18) for the extinguisher unit is a storage space lying furthest out to one side.

10. A fire-extinguishing equipment as in Claim 1,
characterized in that the predetermined storage place (18) for the extinguisher unit (1-9) is protected against fire.

## Revendications

1. Dispositif extincteur d'incendie pour un magasin à rayonnages, avec un véhicule transporteur pour l'emmagasinage et l'enlèvement de produits stockés commandé par un dispositif de commande en étant déplaçable horizontalement et verticalement entre les rayonnages, avec des moyens pour la constatation d'un incendie et avec des moyens pour l'extinction rationnelle d'un incendie,
caractérisé en ce que les moyens pour l'extinction rationnelle d'un incendie présentent une unité extinctrice (1-9) travaillant de manière indépendante, pouvant être disposée dans un emplacement de stockage (18) prédéterminé d'un rayonnage (11), que l'unité de commande pour le véhicule transporteur (14) est reliée aux moyens (8) pour la constatation d'un incendie et, lors de l'arrivée d'un signal d'incendie, commande le véhicule transporteur (14) de telle manière que celui-ci arrive d'abord à l'emplacement de stockage (18) prédéterminé pour l'unité extinctrice (1-9), soulève l'unité extinctrice (1-9) et arrive avec celle-ci au lieu d'incendie, et que des moyens sont prévus qui mettent l'unité extinctrice (1-9) en fonctionnement au moment de l'arrivée au lieu d'incendie.

2. Dispositif extincteur d'incendie selon la revendication 1,
caractérisé en ce que les moyens pour la constatation d'un incendie déterminent le lieu de l'incendie et émettent un signal de lieu à l'unité de commande qui commande le véhicule transporteur (14) immédiatement au lieu de l'incendie.

3. Dispositif extincteur d'incendie selon la revendication 1,
caractérisé en ce que l'unité de commande, dans le cas de l'arrivée d'un signal d'incendie, commande le véhicule transporteur (14) sur un trajet pré-établi, que l'unité extinctrice (1-9) présente des moyens de constatation qui constatent un incendie, arrêtent le véhicule transporteur (14) et mettent en marche l'unité extinctrice (1-9) qui se trouve sur lui.

4. Dispositif extincteur d'incendie selon la revendication 3,
caractérisé en ce que les moyens de constatation présentent une caméra à détecteur de chaleur (8) qui constate le lieu de l'incendie par rapport au véhicule transporteur (14) et émet un signal de lieu à l'unité de commande, qui détermine en fonction de celui-ci le trajet du véhicule transporteur (14) jusqu'au lieu de l'incendie.

5. Dispositif extincteur d'incendie selon la revendication 3,
caractérisé en ce que tous les emplacements de stockage (17) se trouvent sur le trajet pré-établi.

6. Dispositif extincteur d'incendie selon la revendication 5,
caractérisé en ce que le trajet pré-établi est en forme de spirale (figure 4).

7. Dispositif extincteur d'incendie selon la revendication 1,
caractérisé en ce que l'unité de commande, au moment de l'arrivée d'un signal d'incendie en présence de produits de stockage sur le véhicule transporteur (14), commande celui-ci jusqu'à un emplacement de stockage libre, de préférence sur le trajet jusqu'au lieu de l'incendie, y fait déposer les produits de stockage et commande ensuite plus loin jusqu'au lieu de l'incendie.

8. Dispositif extincteur d'incendie selon la revendication 1,
caractérisé en ce que l'emplacement de stockage (18) prédéterminé pour l'unité extinctrice est un rayonnage (11) le plus bas possible.

9. Dispositif extincteur d'incendie selon la revendication 1,
caractérisé en ce que l'emplacement de stockage (18) prédéterminé pour l'unité extinctrice est un emplacement de stockage disposé latéralement le plus loin à l'extérieur.

10. Dispositif extincteur d'incendie selon la revendication 1,
caractérisé en ce que l'emplacement de stockage (18) prédéterminé pour l'unité extinctrice (1-9) est protégé contre l'incendie.
